# FASCICULE DE BREVET EUROPEEN

(11) **EP 2 927 412 B1**
(45) Date de publication et mention de la délivrance du brevet: **26.07.2017**
(21) Numéro de dépôt: 15161943.4
(22) Date de dépôt: 31.03.2015
(51) Int. Cl.: E06B 9/171

(54) **MAILLON TUBE POUR DISPOSITIF D'ATTELAGE DE TABLIER DE VOLET ROULANT, DISPOSITIF D'ATTELAGE ET VOLET ROULANT EQUIPE D'UN TEL MAILLON TUBE**
GELENKROHR FÜR KUPPLUNGSVORRICHTUNG EINER ROLLLADENBAHN, KUPPLUNGSVORRICHTUNG UND ROLLLADEN, DER MIT EINEM SOLCHEN GELENKROHR AUSGESTATTET IST
TUBE LINK FOR ROLLER SHUTTER APRON COUPLING DEVICE, COUPLING DEVICE AND ROLLER SHUTTER PROVIDED WITH SUCH A TUBE LINK

(30) Priorité: 04.04.2014 FR 1453002
(43) Date de publication de la demande: 07.10.2015
(73) Titulaire: Zurfluh, Feller, 25150 Pont De Roide (FR)
(72) Inventeur: Jeunot, Alain, 90140 Bourogne (FR)
(74) Mandataire: Cabinet Armengaud Aîné

(56) Documents cités:
- EP-A1- 0 937 859
- EP-A2- 2 716 854
- DE-U1-202008 013 643
- FR-A1- 2 885 943

## Description

L'invention est relative à un maillon tube pour dispositif d'attelage de tablier de volet roulant à un tube d'enroulement qui comporte des ouvertures de fixation espacées suivant la direction de son axe, ce maillon tube étant du genre de ceux qui comportent une paroi de fond propre à être appliquée contre le tube, et des moyens d'accrochage à au moins deux ouvertures du tube.

FR 2 885 943, au nom de la société déposante, divulgue un maillon tube de ce genre.

EP 0937859 A1 décrit un maillon selon le préambule de la revendication 1.

L'attelage d'un tablier de volet roulant au tube d'enroulement, réalisé par l'intermédiaire d'un verrou automatique, consiste en un système d'attelage composé de plusieurs maillons articulés entre eux, avec des formes en arc-de-cercle permettant un enroulement autour du tube afin de réduire au mieux l'encombrement total du tablier enroulé. Quand le tablier guidé sur les côtés par des coulisses arrive en fin de course basse, les maillons se déroulent du tube pour assurer la fermeture complète du tablier ; les maillons viennent se positionner puis se bloquer entre eux dans une position sensiblement alignée afin de se transformer en un élément rigide, équivalent à un élément monobloc, permettant de transmettre une poussée sur le tablier à partir de la rotation du tube. Cette poussée permet de bloquer le tablier dans les coulisses et de s'opposer aux tentatives d'effraction par soulèvement non autorisé du tablier depuis l'extérieur. Ce verrouillage fonctionne uniquement avec des manoeuvres par treuils, actionnés manuellement ou par moteur électrique, qui peuvent assurer un couple de rotation dans le sens de la descente du tablier, ce qui n'est pas le cas pour une manoeuvre par sangle.

Les tubes d'enroulement de tablier sont de différents types qui présentent des entraxes, ou pas, différents entre les ouvertures successives du tube. En particulier, plusieurs types de tubes octogonaux sont disponibles sur le marché, dont l'entraxe des ouvertures de fixation varie en fonction du fournisseur, et est souvent égal soit à 30mm, soit à 60 mm, soit à 75 mm. L'inventaire des tubes d'enroulement du marché a permis de recenser des ouvertures percées dans les parois du tube de formes carrées ou rectangulaires sensiblement égales, mais distantes d'un pas variable.

Les différents modèles de tubes d'enroulement obligent un constructeur de volets roulants à utiliser plusieurs types de maillons tubes pour la fabrication des volets roulants. Par ailleurs, la production des maillons tubes s'en trouve compliquée puisqu'elle doit assurer plusieurs références, ce qui est nuisible à une productivité et à une industrialisation rationnelle des maillons tubes et des dispositifs d'attelage.

L'invention a pour but, surtout, de proposer un maillon tube de fabrication simple et économique qui puisse convenir à différents types de tubes d'enroulement afin de réduire le nombre de modèles de maillons tubes nécessaires au marché. Le maillon tube selon l'invention est défini par la revendication 1. Différents modes de réalisation du maillon tube selon l'invention sont définis par les revendications 2 à 7. De préférence, les au moins deux autres lumières sont situées à des distances axiales différentes de la lumière de base.

Avantageusement, deux types de tubes diffèrent par le pas axial des ouvertures.

La liaison entre le maillon et le tube s'effectue par l'intermédiaire de deux ergots en saillie sous le maillon et venant s'appuyer sous la paroi interne du tube à travers les ouvertures de ce tube.

Les ergots peuvent être intégrés dans la pièce de liaison en tôle rendue solidaire du maillon tube par sertissage, surmoulage ou clippage. Plusieurs variantes de longueur de cette pièce de liaison en tôle sont disponibles pour s'adapter, via un même maillon tube, aux différents entraxes des ouvertures prévues dans les tubes.

L'assemblage du maillon tube et de la pièce de liaison appropriée peut être réalisé en usine et être livré à l'assembleur de volets roulants qui a choisi un type de tube déterminé.

De préférence, le maillon comporte un moyen d'appui élastique contre le tube, prévu sous sa paroi de fond à l'interface maillon/tube propre à compenser les différences d'épaisseur de paroi des tubes de types différents. Ce moyen d'appui élastique peut comprendre au moins une languette élastique en saillie sous la paroi de fond du maillon. Dans le cas d'un maillon réalisé en matière plastique, la languette élastique est également en matière plastique, intégrée au maillon. Le moyen d'appui élastique assure la tension de l'ensemble sur le tube, et comble le jeu résiduel induit par les différentes épaisseurs possibles des parois des tubes du marché.

Avantageusement, le maillon comporte, du côté de la lumière de base, un clip de verrouillage du maillon sur le tube. L'arrêt, suivant une direction parallèle à l'axe du tube, du maillon sur le tube est assuré par ce clip de verrouillage, de préférence élastique, présent sur le maillon pour immobiliser celui-ci sur le tube en coopérant par un bec avec l'une des ouvertures du tube, cette ouverture pouvant être la même que celle qui accueille l'un des ergots d'accrochage de la pièce de liaison.

L'invention est également relative à un dispositif d'attelage de tablier de volet roulant à un tube d'enroulement, comprenant au moins deux maillons articulés entre eux selon un axe d'articulation parallèle à l'axe géométrique du tube, chaque maillon ayant une section transversale sensiblement en forme d'arc-de-cercle, le maillon inférieur ou maillon tablier étant prévu pour s'accrocher à une lame supérieure du tablier, caractérisé en ce qu'il comporte un maillon tube tel que défini précédemment.

L'invention est également relative à un volet roulant comportant un dispositif d'attelage à un tube d'enroulement avec maillon tube tel que défini précédemment.

L'invention consiste, mises à part les dispositions exposées ci-dessus, en un certain nombre d'autres dispositions dont il sera plus explicitement question ci-après à propos d'un exemple de réalisation décrit avec référence aux dessins annexés, mais qui n'est nullement limitatif. Sur ces dessins :
Fig. 1 est une vue en perspective, de dessus, d'une partie de tube de volet roulant équipé d'un dispositif d'attache avec maillon tube selon l'invention.
Fig. 2 est une coupe par un plan passant par l'axe du tube, suivant la ligne II-II de Fig. 1, avec représentation en perspective, le maillon tube étant équipé d'une pièce de liaison pour un premier type de tube d'enroulement avec un premier pas entre les ouvertures de fixation.
Fig. 3 montre, semblablement à Fig. 2, le maillon tube fixé sur le tube avec une pièce de liaison correspondant à un deuxième type de tube dont le pas des ouvertures est supérieur à celui du tube de Fig. 2.
Fig. 4 illustre en perspective de dessus une partie du tube d'enroulement et le dispositif d'attelage avec maillon tube avant sa fixation sur le tube, et
Fig. 5 est une vue en coupe verticale axiale d'une partie du tube surmontée du maillon tube, avant son accrochage dans les ouvertures de fixation du tube.

En se reportant aux dessins, notamment à Fig. 1 et 2, on peut voir un dispositif d'attelage A, d'un tablier de volet roulant T, à un tube d'enroulement 1 qui comporte des ouvertures de fixation 2 de forme rectangulaire selon l'exemple représenté, ou carrée, espacées régulièrement suivant la direction de l'axe X-X (Fig.2) du tube, selon un pas déterminé P (Fig.2) entre deux ouvertures successives. Le tube 1 illustré est à section transversale octogonale. Le pas entre les ouvertures de fixation 2 peut varier selon le fournisseur et le diamètre du tube. Le pas P est souvent égal à 30 mm pour un premier type de tube, à 60 mm pour un autre type de tube, et à 75 mm pour encore un autre type de tube.

Le dispositif d'attelage A comprend au moins deux, et de préférence trois, maillons 3, 4, 5 articulés entre eux selon des axes 6, 7, parallèles à l'axe géométrique du tube 1 lorsque les maillons sont attachés à ce tube.

Le maillon 3, appliqué et fixé contre le tube 1, constitue le maillon tube. Le maillon 4 est un maillon intermédiaire, et le maillon 5 constitue le maillon tablier qui est muni, sur son bord tourné vers le tablier, d'un ensemble d'accrochage 8 à profilé, propre à coopérer avec le bord supérieur du tablier. Chaque maillon 3, 4, 5 est sensiblement rectangulaire. avec sa grande dimension orientée parallèlement à l'axe géométrique du tube 1. De préférence, chaque maillon a la forme d'un secteur cylindrique dont les génératrices sont parallèles à l'axe du tube. La section transversale d'un maillon a une forme en arc-de-cercle, avec concavité tournée vers l'axe X-X du tube 1 pour permettre un bon enroulement. La longueur du maillon tube 3 est supérieure à celle des maillons 4 et 5, de sorte que le maillon tube 3 déborde de chaque côté du maillon intermédiaire 4 d'une même distance.

Le ou les maillon(s) intermédiaire(s) 4 comportent avantageusement, à au moins une de leurs extrémités longitudinales, un ressort lame 9 orthogonal à l'axe d'articulation et faisant saillie vers le maillon suivant tel que 5, pour venir appuyer contre une butée 9.1 solidaire du maillon 5. Quand le tablier T arrive en bas de coulisses (non représentées) dans lesquelles glissent les bords verticaux du tablier, les maillons 4, 5 se déroulent du tube 1 et viennent se positionner puis se bloquer entre eux dans une position sensiblement alignée, cette opération étant favorisée par l'action du ou des ressort(s) lame(s). Les maillons deviennent alors équivalents à un élément rigide monobloc et constituent un verrou automatique permettant de transmettre une poussée sur le tablier T à partir de la rotation du tube 1 dans le sens approprié. Cette poussée permet de bloquer le tablier T dans les coulisses et s'oppose aux tentatives d'effraction depuis l'extérieur.

Le maillon tube 3 est avantageusement réalisé en matière plastique moulée, et comporte une paroi de fond 10, visible sur Fig. 2 propre à être appliquée contre le tube 1. Cette paroi de fond 10 est traversée, selon l'exemple représenté, par trois lumières, à savoir une lumière de base 11, et deux autres lumières 12, 13 situées à des distances différentes de la lumière de base 11 et correspondant à au moins un pas de deux ouvertures successives 2 de tubes d'au moins deux types différents. La paroi de fond entre les lumières 12 et 13 forme un pont 14 dans lequel peut être prévu un trou, notamment pour le passage d'une vis. A l'extrémité du maillon éloignée des lumières 12, 13, une partie de la paroi de fond constitue un pont 15 dans lequel est également prévu un trou de passage pour une vis.

Le maillon tube 3 comporte un logement médian longitudinal de forme rectangulaire allongée dont la grande dimension est parallèle à la longueur du manchon. Ce logement est ouvert en partie supérieure et limité dans le fond par la paroi 10. Le maillon 3 comporte des moyens d'assemblage E pour fixer, dans son logement médian, une pièce de liaison 16 adaptée au pas P des ouvertures 2 du tube 1.

Les moyens d'assemblage E sont avantageusement formés par au moins deux pions 17 propres à traverser des trous correspondants prévus dans la pièce de liaison 16 et à être déformés, notamment écrasés, pour assurer l'assemblage du maillon 3 et de la pièce 16 appliquée contre la paroi de fond 10.

La pièce de liaison 16 est avantageusement formée par une lame, en particulier métallique, dont une première extrémité est munie d'un ergot 18 (Fig.2), recourbé en crochet vers l'autre extrémité de la pièce 16. Cet ergot 18 traverse la lumière de base 11 de la paroi 10 du maillon 3. L'autre extrémité de la pièce 16 est également munie d'un ergot 19 recourbé en forme de L du côté opposé à la première extrémité. Cet ergot 19 traverse une autre lumière 12 de la paroi de fond 10.

La pièce de liaison 16 de Fig. 1 et 2 est adaptée au tube 1 dont le pas P des ouvertures 2 est inférieur au pas Pa des ouvertures sur le tube 1a de Fig. 3.

Le crochet formé par l'ergot 18 comporte une portion 20 (Fig.2) à angle droit par rapport à la grande dimension de la pièce 16, prolongée par un retour 21 sensiblement parallèle à la pièce 16 en direction de l'autre extrémité. Le crochet 19 présente une portion 22 à angle droit par rapport à la grande dimension de la pièce 16, suivie par un retour 23 sensiblement à angle droit du côté opposé au crochet 18. Les retours 21, 23 des ergots 18 et 19, parallèles à la grande dimension de la pièce 16, ont une dimension inférieure ou égale à la dimension des ouvertures 2 suivant la direction de l'axe X-X de telle sorte que les extrémités des ergots 18 et 19 peuvent entrer dans les ouvertures 2 par une translation orthogonale à l'axe X-X.

La pièce 16 est adaptée au tube 1, c'est-à-dire que la distance entre la face intérieure de la portion 20 de l'ergot 18, et la face extérieure de la portion 22 de l'ergot 19, est égale au pas P. De la sorte, lorsque la face intérieure de la portion 20 est en appui contre le bord d'une ouverture 2, la face extérieure de la portion 22 est en appui contre le bord d'une ouverture successive.

Un moyen d'appui élastique R contre le tube 1 est prévu sous la paroi de fond 10 du maillon 3, à l'interface du maillon et du tube. Ce moyen d'appui R est avantageusement constitué par au moins une languette élastique 24, en matière plastique, intégrée à la paroi de fond 10 et propre à assurer la tension de l'ensemble sur le tube, et à combler le jeu résiduel qui peut être induit par les différences d'épaisseurs possibles des parois de tubes 1 du marché. En variante, le moyen élastique R pourrait être constitué par un tampon de matière élastique ou analogue disposé à l'interface du maillon et du tube.

L'arrêt du maillon 3 sur le tube, suivant la direction de l'axe X-X, est assuré par un clip 25 de verrouillage, élastique, prévu dans la paroi de fond 10 et avantageusement orienté suivant la direction longitudinale du maillon 3. Le clip 25 comporte, à son extrémité éloignée de sa fixation au maillon, un bec 26 propre à entrer dans une ouverture 2, en particulier celle qui reçoit l'ergot 18.

Le clip 25 est avantageusement réalisé en matière plastique d'une seule pièce avec le maillon 3. Le bord du bec 26 situé du côté opposé à l'ergot 18 vient en contact avec le bord de l'ouverture 2 opposé à celui qui est en contact avec la face interne de la portion 20.

Un même type de maillon 3 selon l'invention peut être adapté à des tubes 1, 1a de types différents présentant des pas P, Pa différents, par assemblage avec la pièce de liaison appropriée 16, 16a.

Selon la réalisation des Fig. 1 et 2, le maillon 3 est équipé d'une pièce de liaison 16 adaptée au tube 1, l'ergot 19 traversant la lumière 12.

Selon la réalisation de Fig. 3, un même maillon 3 est équipé d'une pièce de liaison 16a plus longue que la pièce 16, adaptée au tube 1a, l'ergot 19a traversant la lumière 13 plus éloignée de la lumière de base 11. Les autres éléments de Fig. 3 identiques ou semblables à des éléments déjà décrits à propos de Fig. 1 et 2 sont désignés par des références identiques ou suivies de la lettre "a" sans que leur description soit reprise.

Selon une variante, le maillon 3 peut être prévu avec un nombre de lumières supérieur à trois, à savoir toujours une lumière de base et trois ou davantage lumières distantes selon les différents pas des tubes disponibles sur le marché.

Selon le souhait d'un client, les maillons 3 seront assemblés soit à des pièces 16 et livrés pour des tubes 1, soit à des pièces de liaison 16a et livrés pour des tubes 1a.

La mise en place du verrou A, préalablement assemblé au tablier par l'intermédiaire du profil d'attelage 8 du maillon 5, et son blocage sur le tube 1 sont effectués de la manière suivante, avec référence à Fig. 5.

Le maillon 3, équipé de la pièce de liaison 16, est présenté au-dessus du tube 1, avec les retours 21, 23 des ergots 18 et 19 au droit de deux ouvertures successives 2 du tube 1. Le maillon 3 est déplacé en translation suivant une direction orthogonale à l'axe du tube de telle sorte que les retours 21, 23 traversent les ouvertures 2. Le bec 26 du cliquet 25 vient appuyer contre la paroi du tube 1 et soulève le cliquet.

Lorsque les retours 21 et 23 sont entrés dans le tube 1, et que la languette élastique 24 est en appui contre la paroi du tube, le maillon 3 est déplacé en translation, parallèlement à l'axe du tube, dans le sens qui applique la face intérieure de la partie 20 et la face extérieure de la partie 22 contre un bord de l'ouverture 2. Selon l'exemple de Fig. 5, ce déplacement est effectué de la droite vers la gauche. Lors de ce déplacement, les retours 21, 23 s'engagent sous la surface interne du tube 1; le bec 26 du cliquet 25 entre dans l'ouverture 2 traversée par l'ergot 18, le cliquet 25 s'abaisse et assure le verrouillage suivant la direction axiale du maillon 3.

Une encoche 27 d'aide au déverrouillage est avantageusement prévue sur un bord longitudinal du logement, permettant à l'aide d'un outil, par exemple d'une extrémité de tournevis, de soulever le cliquet 25 pour libérer le maillon 3.

Dans l'exemple représenté et décrit, l'arrêt axial du maillon 3 sur le tube est réalisé avec le clip élastique 25 qui coopère avec la même ouverture 2 que celle qui accueille l'ergot 18 de fixation. Toutefois, en variante, le clip élastique 25 peut coopérer avec une ouverture 2 différente de celle qui accueille l'ergot 18.

Le maillon tube 3 selon l'invention équipé de la pièce de liaison 16 ou 16a, permet un accrochage facile, rapide et sans outillage sur différents types d'arbres d'enroulement du marché, et sans avoir à démonter l'un des éléments de fixation du maillon 3.

Les ergots 18, 19 de la pièce de liaison 16 peuvent être intégrés dans cette pièce par sertissage ou surmoulage. Plusieurs variantes de longueur de cette pièce 16 seront disponibles pour s'adapter, via le même maillon tube 3, aux différents pas ou entraxes des ouvertures 2 des tubes d'enroulement.

## Revendications

1. Maillon tube pour dispositif d'attelage de tablier de volet roulant à un tube d'enroulement (1, 1a) qui comporte des ouvertures de fixation (2) espacées suivant la direction de son axe, ce maillon tube (3) comportant une paroi de fond (10) propre à être appliquée contre le tube, et des moyens d'accrochage à au moins deux ouvertures du tube, **caractérisé en ce que** :
- la paroi de fond (10) du maillon est traversée par au moins trois lumières (11, 12, 13), à savoir une lumière de base (11), et au moins deux autres lumières (12, 13) situées à des distances axiales différentes de la lumière de base et correspondant à un ou plusieurs pas de deux ouvertures successives de tubes d'au moins deux types qui diffèrent par le pas axial des ouvertures,
- et le maillon (3) comporte des moyens d'assemblage (E) pour fixer une pièce de liaison (16, 16a) adaptée au tube à équiper et comportant deux ergots d'accrochage (18, 19) traversant respectivement la lumière de base et une autre lumière en correspondance avec deux ouvertures du tube, de sorte qu'un même type de maillon tube peut servir à des tubes de types différents par assemblage avec une pièce de liaison appropriée, **caractérisé en ce que** :
le maillon est équipé d'une pièce de liaison (16, 16a) formée d'une lame, en particulier métallique, dont une première extrémité, propre à être reçue par la lumière de base (11), est munie d'un ergot (18) recourbé en crochet vers l'autre extrémité de la pièce, cette autre extrémité étant munie d'un ergot (19) recourbé en L du côté opposé à la première extrémité, et étant reçue par l'une des autres lumières (12, 13) du maillon selon le type de tube à équiper, le maillon (3) étant rendu solidaire du tube par simple chevauchement, indépendamment du mode d'assemblage de la pièce de liaison (16) sur le maillon (3), et **en ce que** les moyens d'assemblage (E) du maillon et de la pièce de liaison comprennent au moins deux pions (17) propres à traverser des ouvertures de fixation de la pièce de liaison (16, 16a) et à être déformés pour assurer l'assemblage.

2. Maillon selon la revendication précédente, **caractérisé en ce qu'**il comporte un moyen d'appui élastique (R) contre le tube (1), prévu sous sa paroi de fond (10) à l'interface maillon/tube, propre à compenser les différences d'épaisseur de paroi des tubes de types différents.

3. Maillon selon la revendication 2, **caractérisé en ce que** le moyen d'appui élastique (R) comprend au moins une languette élastique (24) en saillie sous la paroi de fond du maillon.

4. Maillon selon la revendication 3, en matière plastique, **caractérisé en ce que** la languette élastique (24) est également en matière plastique, intégrée au maillon.

5. Maillon selon l'une quelconque des revendications précédentes, **caractérisé en ce qu'**il comporte, du côté de la lumière de base (11), un clip de verrouillage (25) du maillon (3) sur le tube, ce clip coopérant par un bec (26) avec l'une des ouvertures (2) du tube, en particulier celle qui accueille l'un des ergots d'accrochage de la pièce de liaison.

6. Dispositif d'attelage de tablier de volet roulant à un tube d'enroulement, comprenant au moins deux maillons (3,4,5) articulés entre eux selon un axe d'articulation parallèle à l'axe géométrique du tube, chaque maillon ayant une section transversale sensiblement en forme d'arc-de-cercle, le maillon inférieur ou maillon tablier étant prévu pour s'accrocher à une lame supérieure du tablier, **caractérisé en ce qu'**il comporte un maillon tube (3) selon l'une quelconque des revendications précédentes.

7. Volet roulant comportant un dispositif d'attelage à un tube d'enroulement, **caractérisé en ce que** le dispositif d'attelage (A) est conforme à la revendication 6.

## Patentansprüche

1. Rohrlasche für eine Vorrichtung zur Verbindung eines Rolladenpanzers mit einem Wickelrohr (1, 1a), welches in Richtung seiner Achse voneinander beabstandete Befestigungsöffnungen (2) aufweist, wobei die Rohrlasche (3) eine Bodenwand (10), die zur Anlage an dem Rohr geeignet ist, und Einrichtungen zum Einhaken in mindestens zwei Öffnungen des Rohres aufweist, **dadurch gekennzeichnet, dass**:
- die Bodenwand (10) der Lasche von mindestens drei Öffnungen (11, 12, 13) durchbrochen ist, nämlich einer Basisöffnung (11) und mindestens zwei anderen Öffnungen (12, 13), welche in unterschiedlicher axialer Entfernung von der Basisöffnung angeordnet sind und einem oder mehreren Abständen zwischen zwei aufeinanderfolgenden Öffnungen von Rohren mindestens zweier Typen entsprechen, die sich durch den axialen Abstand der Öffnungen unterscheiden,
- und die Lasche (3) Montageeinrichtungen (E) aufweist, die dem Befestigen eines an das zu bestückende Rohr angepassten Verbindungsteils (16, 16a) dienen und zwei Einhängevorsprünge (18, 19) aufweisen, die jeweils die Basisöffnung und eine andere Öffnung, die zwei Öffnungen des Rohres entsprechen, derart durchqueren, dass derselbe Typ von Rohrlasche durch Montage mit einem geeigneten Verbindungsteil für Rohre unterschiedlichen Typs verwendbar ist, **dadurch gekennzeichnet, dass**
die Lasche mit einem Verbindungsteil (16, 16a), das durch eine vorzugsweise metallisches Blatt gebildet ist, dessen erstes Ende, das zur Aufnahme in der Basisöffnung (11) geeignet ist, mit einem hakenförmig in Richtung des anderen Endes des Teils gebogenen Vorsprung (18) versehen ist, wobei das andere Ende mit einem Vorsprung (19) versehen ist, welcher von der dem ersten Ende entgegengesetzten Seite aus L-förmig gebogen ist und je nach Typ des zu bestückenden Rohres von einer der anderen Öffnungen (12, 13) der Lasche aufgenommen ist, wobei die Lasche (3) fest mit dem Rohr durch einfaches Übereinanderlegen verbunden ist, unabhängig von der Art der Befestigung des Verbindungsteils (16) an der Lasche (3),
und dass die Montageeinrichtungen (E) der Lasche und des Verbindungsteils mindestens zwei Stifte (17) aufweisen, die geeignet sind, sich durch Befestigungsöffnungen des Verbindungsteils (16, 16a) zu erstrecken und zur Gewährleistung der Montage verformt zu werden.

2. Lasche nach dem vorangehenden Anspruch, **dadurch gekennzeichnet, dass** sie eine elastische Einrichtung (R) zur Anlage an dem Rohr (1) aufweist, die unter deren Bodenwand (10) an der Grenze zwischen Lasche und Rohr vorgesehen ist, und die geeignet ist, die Wanddickenunterschiede zwischen Rohren unterschiedlicher Typen zu kompensieren.

3. Lasche nach Anspruch 2, **dadurch gekennzeichnet, dass** die elastische Anlageeinrichtung (R) mindestens eine elastische Zunge (24), die unter der Bodenwand der Lasche vorsteht.

4. Lasche nach Anspruch 3, bestehend aus Kunststoff, **dadurch gekennzeichnet, dass** die elastische Zunge (24) ebenfalls aus Kunststoff besteht und in die Lasche integriert ist.

5. Lasche nach einem der vorhergehenden Ansprüche, **dadurch gekennzeichnet, dass** sie auf Seiten der Basisöffnung (11) einen Clip (20) zur Verriegelung der Lasche (3) an dem Rohr aufweist, wobei der Clip mittels einer Nase (26) mit einer der Öffnungen (2) des Rohres zusammenwirkt, insbesondere derjenigen, die einen der Einhängevorsprünge des Verbindungsteils aufnimmt.

6. Vorrichtung zur Verbindung eines Rolladenpanzers mit einem Wickelrohr, welche mindestens zwei Laschen (3, 4, 5), die entlang einer zur geometrischen Achse des Rohres parallelen Gelenkachse untereinender gelenkig sind, wobei jede Lasche einen im Wesentlichen kreisbogenförmigen Querschnitt aufweist, wobei die unter Lasche oder Panzerlasche zum Einhängen in eine obere Leiste des Panzers vorgesehen ist, **dadurch gekennzeichnet, dass** sie eine Rohrlasche (3) nach einem der vorhergehenden Ansprüche aufweist.

7. Rollladen mit einer Vorrichtung zur Verbindung mit einem Wickelrohr, **dadurch gekennzeichnet, dass** die Verbindungsvorrichtung (A) dem Anspruch 6 entspricht.

## Claims

1. A tube link for a roller shutter apron coupling device for coupling to a winding tube (1, 1a) which includes fastening apertures (2) set apart along the direction of its axis, this tube link (3) including a bottom wall (10) suitable for being applied against the tube, and means for hooking to at least two apertures of the tube, **characterised in that**:
- the bottom wall (10) of the link is passed through by at least three lumens (11, 12, 13), that is a base lumen (11), and at least to other lumens (12, 13) located at different axial distances from the base lumen and corresponding to one or more pitches of two successive apertures of tubes of at least two types differing in the axial pitch of the apertures,
- and the link (3) includes assembling means (E) to fasten a connecting part (16, 16a) adapted to the tube to be fitted and including two hooking lugs (18, 19) respectively passing through the base lumen and another lumen in correspondence with two apertures of the tube, so that a same type of tube link can be used for tubes of different types by assembly with an adequate connecting part, **characterised in that**:
the link is fitted with a connecting part (16, 16a) formed of a tongue, in particular a metallic tongue, a first end of which, suitable for being received by the base lumen (11), is provided with a lug (18) bent as a hook towards the other end of the part, this other end being provided with an lug (19) bent as an L on the opposite side of the first end, and being received by one of the other lumens (12, 13) of the link according to the type of tube to be fitted, the link (3) being made integral with a tube by simple overlapping, regardless of the assembling mode of the connecting part (16) on the link (3),
and **in that** the assembling means (E) of the link and connecting part comprise at least two pins (17) suitable for passing through fastening apertures of the connecting part (16, 16a) and for being deformed to ensure the assembly.

2. The link according to the previous claim, **characterised in that** it includes an elastic bearing means (R) against the tube (1), provided under its bottom wall (10) at the link/tube interface, suitable for compensating for the differences in wall thickness of tubes of different types.

3. The link according to claim 2, **characterised in that** the elastic bearing means (R) comprises at least one elastic tab (24) protruding under the bottom wall of the link.

4. The link according to claim 3, made of a plastic material, **characterised in that** the elastic tab (24) also made of a plastic material, is integrated into the link.

5. The link according to any of the previous claims, **characterised in that** it includes, on the base lumen (11) side, a locking clip (25) of the link (3) on the tube, this clip cooperating by a latch (26) with one of the apertures (2) of the tube, in particular the one which accommodates one of the hooking lugs of the connecting part.

6. A roller shutter apron coupling device for coupling to a winding tube comprising at least two links (3, 4, 5) hinged to each other along a hinging axis parallel to the geometric axis of the tube, each link having a substantially arc of circle-shaped cross-section, the lower link or apron link being provided to hook to an upper tongue of the apron, **characterised in that** it includes a tube link (3) according to any of the previous claims.

7. A roller shutter including a coupling device for coupling to a winding tube, **characterised in that** the coupling device (A) is in accordance with claim 6.
